# FASCICULE DE BREVET EUROPEEN

(11) **EP 3 228 866 B1**
(45) Date de publication et mention de la délivrance du brevet: **30.08.2023**
(21) Numéro de dépôt: 17158191.1
(22) Date de dépôt: 27.02.2017
(51) Int. Cl.: F04C 2/08, F04C 2/10, F04C 15/00

(54) **POMPE À FUEL À ENGRENAGES**
HEIZÖLPUMPE MIT ZAHNRADGETRIEBE
GEARED FUEL PUMP

(30) Priorité: 29.02.2016 FR 1651673
(43) Date de publication de la demande: 11.10.2017
(73) Titulaire: Suntec Industries France, 21600 Longvic (FR)
(72) Inventeur: EMAILLE, Dominique, 21000 DIJON (FR)
(74) Mandataire: Oudin, Stéphane

(56) Documents cités:
- DE-A1- 1 553 035
- DE-A1- 2 758 376
- US-A- 5 360 325
- US-A1- 2008 187 450
- N.N.: "Adaptabilité, Qualité, Innovation, Mondialisation et Développement", , 17 novembre 2015 (2015-11-17), XP055312846, Extrait de l'Internet: URL:http://www.suntec.fr/document/Press/Co mmunique_SUNTEC_17Nov_FR.pdf [extrait le 2016-10-21]

## Description

### Domaine technique

La présente invention concerne le domaine des pompes destinées aux brûleurs à fuel à usage domestique et plus particulièrement les pompes à engrenages.

### Technique antérieure

Dans le domaine des brûleurs à fuel à usage domestique, c'est-à-dire d'une puissance inférieure ou égale à 70 kilowatts, il est connu d'utiliser des pompes à engrenages.

L'un des types de pompe le plus répandu est la pompe à engrenages à denture extérieure, car sa conception est simple, son prix de revient est faible et son entretien est facile. Ce type de pompe comporte classiquement un boîtier contenant généralement deux pignons à denture droite extérieure et deux orifices latéraux, un orifice d'alimentation et un orifice de refoulement disposé strictement à l'opposé. L'un des pignons est menant soit par clavetage ou usiné directement sur son arbre et l'autre est entraîné par le pignon menant et peut être libre sur son axe bagué ou avec roulement. Le fluide remplit le volume entre les dents et est transporté de l'orifice d'alimentation vers l'orifice de refoulement en occupant le volume entre les dents. Toutefois, l'inconvénient majeur de ce type de pompes est lié à leur équilibrage.

Pour pallier en partie cet inconvénient, on connaît déjà les pompes à engrenages internes telles que celles décrites, par exemple, dans la demande de brevet allemand DE 27 58 376. Ce type de pompes comporte un carter dans lequel sont disposés une couronne à denture interne, un pignon à denture externe et un séparateur en forme de croissant maintenant la couronne et le pignon écartés et assurant l'étanchéité entre les chambres d'admission et de refoulement de la pompe. Ladite couronne est entraînée par le pignon. Quand le pignon tourne dans un sens, il entraîne la couronne créant ainsi un espace qui aspire le produit pompé à l'endroit où les dents se séparent. Le produit pompé est déplacé entre les dents de part et d'autre du séparateur, jusqu'à la chambre de refoulement. Les pompes à engrenages internes ont pour avantage d'être très silencieuse et de posséder un meilleur rendement volumétrique, surtout à bas régime de rotation. Toutefois, ce type de pompe présente généralement l'inconvénient d'avoir une consommation énergétique plutôt élevée.

### Exposé de l'invention

Le but de la présente invention est donc de pallier les inconvénients précédemment cités et de proposer une alternative aux pompes à engrenage interne connues compacte et ayant une consommation énergétique faible tout en assurant un débit suffisant pour des brûleurs à fuel d'une puissance inférieure ou égale à 70 kilowatts.

A cet effet, la présente invention a pour objet une pompe à fuel à faible débit comme définie dans la revendication indépendante 1.

De manière préférée, lesdits diamètres primitifs du pignon et de la couronne sont respectivement égaux à 13 et à 18 mm.

L'interpénétration i est avantageusement comprise entre 5 à 8 % de la valeur du diamètre primitif de la couronne.

Selon un mode de réalisation avantageux, ledit rayon est compris entre 15 et 16 mm et lesdites coordonnées polaires sont telles que la distance est comprise entre 19 et 21 mm et l'angle est compris entre 45 et 50°.

Le séparateur est délimité, du côté pignon, par une surface cylindrique interne et, du côté couronne, par une surface cylindrique externe et les surfaces cylindriques des dents appartenant aux cercles de tête du pignon et de la couronne glissent en contact étanche le long desdites surfaces cylindriques interne et externe.

De manière préférée, la surface cylindrique interne du séparateur s'étend de part et d'autre de l'axe passant par les centres respectifs du pignon et de la couronne le long d'un arc formant un angle inférieur à 180° par rapport au centre du pignon, et en ce que la surface cylindrique externe du séparateur s'étend de part et d'autre dudit axe, le long d'un arc formant un angle supérieur à 180° par rapport au centre de la couronne.

Les extrémités libres du séparateur se rétrécissent avantageusement de manière à former une arête sensiblement parallèle à l'axe de rotation du pignon.

### Description sommaire des figures

D'autres avantages et caractéristiques ressortiront mieux de la description qui va suivre d'un mode d'exécution d'une pompe à fuel à engrenage interne selon l'invention, en référence aux figures annexées sur lesquelles :
- la figure 1 est une vue d'ensemble en coupe de la pompe à fuel à engrenage interne selon l'invention,
- la figure 2 est une vue agrandie du pignon de la pompe de la figure 1,
- la figure 3 est une vue de détail de la figure 2,
- la figure 4 est une vue agrandie de la couronne de la pompe de la figure 1,
- la figure 5 est une vue de détail de la figure 4,
- la figure 6 est une vue agrandie du séparateur de la pompe de la figure 1.

### Meilleure manière de réaliser l'invention technique

L'objet de la présente invention est, en partant d'une pompe à fuel à engrenage interne existante, désignée ci-après "pompe antérieure", de définir une nouvelle configuration de son engrenage interne assurant un débit suffisant pour des brûleurs à fuel d'une puissance inférieure ou égale à 70 kilowatts, sans modifier le gabarit de la pompe antérieure et ses dimensions hors-tout ainsi que la position de ses divers raccordements.

Ainsi, en référence à la figure 1, la pompe 1 à fuel à faible débit, conforme à l'invention, est du type pompe à engrenage interne et comprend un carter 2 muni d'au moins un orifice d'admission, non représenté, d'un fluide à comprimer et un orifice de refoulement, non représenté, du fluide comprimé.

On désigne ici par pompe à faible débit une pompe apte à fournir un débit jusqu'à 40 l/h (litres par heure), selon les conditions de pression de sortie de la pompe et pour une vitesse de rotation usuelle de 2850 tr/min.

La pompe 1 comporte également, disposés à l'intérieur dudit carter 2, un pignon 3 menant à denture externe apte à être mis en mouvement par des moyens d'entrainement non représentés, une couronne 4 à denture interne et un séparateur 5 maintenant le pignon 3 et la couronne 4 écartés et assurant l'étanchéité entre les orifices d'admission et de refoulement de la pompe 1. Le pignon 3 est disposé à l'intérieur de la couronne 4 de manière à entraîner cette dernière, lorsqu'il tourne dans un sens, afin de créer un espace qui aspire le fluide pour le déplacer entre les dents de part et d'autre du séparateur 5, jusqu'à l'orifice de refoulement.

En référence aux figures 2 à 5, on sait que le pignon 3 et la couronne 4 sont respectivement définis par leur nombre de dents, leurs diamètre primitif Dm3, Dm4, diamètre de tête Dt3, Dt4 et diamètre de pied Dp3, Dp4 et leur profil de dent.

De plus, l'ensemble pignon 3 - couronne 4 est caractérisé par l'excentricité, désignée ci-après "E", c'est-à-dire la distance entre les centres respectifs C3, C4 du pignon 3 et de la couronne 4.

Par ailleurs, en référence aux figures 1 et 6, le séparateur 5 est en forme de croissant disposé symétriquement par rapport à l'axe passant par les centres respectifs C3, C4 du pignon 3 et de la couronne 4, et remplit la majeure partie de l'espace libre situé entre les cercles de tête du pignon 3 et de la couronne 4 à l'opposé du point de l'engrènement le plus profond, c'est-à-dire à l'opposé de l'endroit où les dents du pignon 3 pénètrent le plus entre les dents de la couronne 4.

En outre, le séparateur 5 est délimité, du côté pignon 3, par une surface cylindrique interne 51 dont le diamètre Di5 est égal au diamètre de tête Dt3 de celui-ci et, du côté couronne 4, par une surface cylindrique externe 52 dont le diamètre De5 est égal au diamètre de tête Dt4 de celle-ci. Les surfaces cylindriques des dents appartenant aux cercles de tête du pignon 3 et de la couronne 4 glissent en contact étanche le long des surfaces cylindriques interne 51 et externe 52 du séparateur 5.

On comprend bien que les surfaces cylindriques des dents appartenant aux cercles de tête du pignon 3 et de la couronne 4 sont les surfaces cylindriques déterminées par les cercles de tête respectifs du pignon 3 et de la roue 4, autrement dit des surfaces cylindriques contenant les cercles de tête respectifs du pignon 3 et de la roue 4 et dont leur hauteur correspond respectivement .

De nombreux et longs essais relatifs à différentes configurations de l'ensemble pignon 3 - couronne 4 et ayant fait l'objet de plusieurs études internes ont permis de définir une configuration optimale permettant de diminuer la consommation énergétique de la pompe 1 de manière significative, de l'ordre de 30 %, tout en conservant le gabarit hors-tout du carter 2 de la pompe antérieure et en garantissant un débit de fluide suffisant pour alimenter en fuel un brûleur de 70 kilowatts.

Au cours de ces essais, il a été réalisé puis testé plusieurs configurations avec des couples "nombres de dents pignon 3 / nombres de dents couronne 4" différents tels que, par exemple, 6/8, 8/10, 9/12 ou encore 13/17.

Toutefois, la pompe 1 selon l'invention comporte un pignon 3 avec treize dents et une couronne 4 avec dix-huit dents. Ce couple 13/18 permet d'avoir un nombre de dents, d'une part, assez élevé pour pouvoir limiter le trajet du contact entre dents afin de réduire les frottements et, d'autre part, assez réduit pour être physiquement réalisables compte tenu des dimensions du carter 2 de la pompe 1. Par ailleurs, ce couple 13/18 permet de réduire la valeur de grippage.

De plus, compte tenu des impositions initiales, à savoir la conservation du gabarit de la pompe antérieure servant de base à l'étude, la pompe 1 selon l'invention conserve avantageusement les caractéristiques suivantes de la pompe antérieure :
- l'excentricité E de 2,5 mm (millimètres),
- l'épaisseur de dents du pignon 3, désignée ci-après "Ed", étant comprise entre 4 et 6,5 mm,
- le diamètre de 8 mm de l'arbre recevant le pignon 3,
- le diamètre de pied Dp3 d'environ 12 mm du pignon 3.

Partant de ces valeurs, on peut alors déterminer la valeur de l'interpénétration des dents de la pompe 1, désignée ci-après "i", pour obtenir un débit, désigné ci-après "Q", suffisant pour des brûleurs à fuel d'une puissance inférieure ou égale à 70 kilowatts.

On rappelle que, pour avoir un engrènement dans un engrenage (roue et pignon) externe ou interne, il faut que les cercles primitifs de la roue et du pignon roulent l'un sur l'autre sans glisser au point de contact. De ce fait, on comprend alors que l'interpénétration "i" des dents correspond à la distance, au droit dudit point de contact, entre le cercle de tête du pignon et le cercle de tête de la roue.

Pour ce faire, on utilise la formule suivante, qui calcule le débit Q en fonction de la section de la denture, de la hauteur de dent, de la vitesse de rotation de l'arbre recevant le pignon 3, désignée ci-après "w", et de i.

La section de denture est basée sur le pignon 3 : c'est la différence entre la surface en tête de dent et la surface en pied de dent, plus précisément le diamètre actif Da3 du pignon 3. Ce dernier est égal au diamètre de pied Dp3 du pignon 3, auquel on ajoute deux fois la valeur du jeu pour échapper les rayons de raccordement de la dent du pignon 3 au diamètre de pied Dp3, ledit jeu étant de manière classique de l'ordre de 0,2 mm et Da3 étant par conséquent égal à 12,2 mm.

Ladite formule est alors donnée par : $Q = π \times i \times \left(i+Da3\right) \times w \times Ed$

De cette formule, on choisit dans une première approche un débit Q égal à 40 l/h, ce débit étant très réduit par rapport à la pompe antérieure, mais suffisant pour d'une part créer une dépression à l'orifice d'aspiration de la pompe 1, compenser les fuites internes de l'engrenage et d'un éventuel régulateur de pression d'autre part, et enfin alimenter un brûleur de 70 kilowatts. Avec une vitesse de rotation w usuelle, à savoir 2850 tr/min, on déduit alors une valeur de l'interpénétration i égale à 1,1.

Par ailleurs, les formules ci-après connues de l'Homme du Métier permettent de déterminer les principales caractéristiques de de l'ensemble de pignon 3 - couronne 4. Ainsi, le diamètre primitif Dm3 du pignon 3 est alors donné par la formule : "Da3 + i" et est donc sensiblement égal à 13,3 mm. De même, le diamètre de tête Dt3 du pignon 3 est donné par la formule : "Da3 + 2i" et est donc sensiblement égal à 14,4 mm.

En outre, le diamètre de tête Dt4 de la couronne 4 est donné par la formule : "Da3 + 2 × (E)" et est donc sensiblement égal à au moins 17,2 mm. De plus, le diamètre primitif Dm4 de la couronne 4 est alors donné par la formule : "Dt4 + i" et est donc sensiblement égal à au moins 18,3 mm.

Enfin, la largeur maximale G5 du séparateur 5 (Cf. figure 6) est donné par la formule : "Dt4 + i - Dt3" et est donc sensiblement égal à 3,9 mm.

Toutefois, compte tenu du couple de dents choisi, à savoir 13/18, et des impératifs de fabrication, on a retenu pour les éléments constitutifs de l'engrenage interne de la pompe 1 conforme à l'invention (pignon 3, couronne 4 et séparateur 5) les caractéristiques suivantes :
- Dm3 = 13 mm ; Dm4 = 18 mm
- i comprise entre 5 à 8 % de Dm4

Le calcul d'interpénétration i ne permet pas à ce stade de définir la denture, par contre elle oriente vers l'abandon de la denture en développante. En effet, il n'est pas possible de déterminer une denture en développante de cercle avec une denture aussi fine ou alors il faut augmenter considérablement le nombre de dents, ce qui engendre alors des difficultés de fabrication.

Par conséquent, en référence à la figure 5, chaque dent de la couronne 4 possède un profil en arc de cercle défini par son rayon R4 et son centre Cp4, ce dernier étant positionné par rapport au centre C4 de la couronne 4 et aux axes x-x', y-y' de symétrie de cette dernière (Cf. figure 4) avec les coordonnées polaires suivantes : distance L4, angle A4.

Pour permettre un contact continu entre les dents du pignon 3 et celles de la couronne 4, chaque dent dudit pignon 3 possède un profil conjugué à celui des dents de la couronne 4. Ce profil de denture, du type trochoïde, est connu pour accroître la capacité volumétrique de l'ensemble de pignon 3 - couronne 4, ainsi qu'il est décrit, par exemple, dans les demandes de brevets US 2008/0187450 ou encore US 3907470.

Toutefois, la particularité de cet engrenage tient à la façon de positionner l'arc de cercle définissant la dent de couronne 4 de façon à avoir un flanc de dent globalement plus perpendiculaire à la tangente du diamètre primitif Dp4 de la couronne 4 que sur les profils de dents connus. Ceci permet de pouvoir conserver des paramètres d'angle de pression et de rapport de conduite corrects pour une dent de faible hauteur, et un nombre de dents réduit.

Par ailleurs, on comprend bien que les profils des dents de l'ensemble de pignon 3 - couronne 4 permettent de réduire le débit de pompage tout en conservant une capacité d'aspiration suffisante pour permettre seule le fonctionnement correct de la pompe 1, notamment lorsque le réservoir de fuel est éloigné du brûleur, par exemple, de plusieurs mètres.

Ainsi, la pompe 1 selon l'invention est telle que le profil de chaque dent de la couronne 4 est défini par le rayon R4 compris entre 0,66 et 1 fois la valeur de Dm4, la distance L4 comprise entre 1 et 1,33 fois la valeur de Dm4 et l'angle A4 compris entre 40 et 55°, lorsqu'elle est à dans la position représentée sur les figures 4 et 5.

Selon un mode de réalisation préféré, le profil de chaque dent de la couronne 4 est défini par le rayon R4 compris entre 15 et 16 mm, la distance L4 comprise entre 19 et 21 mm et l'angle A4 compris entre 45 et 50°.

Pour des raisons évidentes de fabrication du pignon 3, chaque profil se raccorde sur les cercles de pied et de tête dudit pignon 3 respectivement par des arrondis Rp3 et Rt3.

Par analogie au pignon 3, le profil de chaque dent de ladite couronne 4 se raccorde sur les cercles de pied et de tête de cette dernière respectivement par des arrondis Rp4 et Rt4.

En référence à la figure 6, les extrémités libres du séparateur 5 se rétrécissent de manière à former une arête 53 sensiblement parallèle à l'axe de rotation du pignon 3.

De plus, la surface cylindrique interne 51 du séparateur 5 s'étendant de part et d'autre de l'axe passant par les centres respectifs C3, C4 du pignon 3 et de la couronne 4 le long d'un arc formant un angle inférieur à 180° par rapport au centre C3, et la surface cylindrique externe 52 du séparateur 5 s'étendant de part et d'autre de l'axe passant par les centres respectifs C3, C4, le long d'un arc formant un angle supérieur à 180° par rapport au centre C4.

Enfin, la largeur maximale G5 du séparateur 5 est comprise entre 20 et 25 % du diamètre primitif Dm4 de la couronne 4.

### Possibilités d'application industrielle

La pompe 1 à fuel à faible débit selon l'invention s'applique plus particulièrement aux brûleurs de chaudières, mais il peut également être utilisé dans d'autres domaines.

Enfin, il va bien entendu de soi que la présente invention n'est pas limitée à l'exemple de réalisation préférentiel décrit, mais qu'elle peut être modifiée ou adaptée en fonction des besoins ou des exigences particulières, sans pour autant sortir du cadre de l'invention.

## Revendications

1. Pompe (1) à fuel fournir un débit jusqu'à 40 l/h et comprenant un carter (2) muni d'au moins un orifice d'admission et un orifice de refoulement, et contenant un engrenage interne comportant un pignon (3) à denture externe menant, une couronne (4) à denture interne et un séparateur (5) maintenant le pignon (3) et la couronne (4) écartés et assurant l'étanchéité entre lesdits orifices d'admission et de refoulement, le séparateur (5) étant en forme de croissant et disposé symétriquement par rapport à l'axe passant par les centres respectifs (C3, C4) du pignon (3) et de la couronne (4), les dents de la couronne (4) ayant un profil en arc de cercle se raccordant sur les cercles de pied (Dp4) et de tête (Dt4) de ladite couronne (4) respectivement par des arrondis (Rp4, Rt4), et les dents du pignon (3) ayant un profil conjugué à celui des dents de la couronne (4) se raccordant sur les cercles de pied (Dp3) et de tête (Dt3) dudit pignon (3) respectivement par des arrondis (Rp3, Rt3), ladite pompe (1) étant **caractérisée en ce que** le pignon (3) comporte treize dents réparties uniformément le long d'un diamètre primitif (Dm3), **en ce que** la couronne (4) comporte dix-huit dents réparties uniformément le long d'un diamètre primitif (Dm4) et **en ce que** le profil en arc de cercle de chaque dent de la couronne (4) est défini par un rayon (R4) et un centre (Cp4) positionné, par rapport au centre (C4) de ladite couronne (4) et aux axes x-x', y-y' de symétrie de cette dernière, avec des coordonnées polaires suivantes: distance (L4), angle (A) , ledit rayon (R4) étant compris entre 0,66 et 1 fois la valeur du diamètre primitif (Dm4) de la couronne (4) et lesdites coordonnées polaires étant telles que la distance (L4) est comprise entre 1 et 1,33 fois la valeur du diamètre primitif (Dm4) de la couronne (4) et que l'angle (A4) est compris entre 40 et 55° par rapport à l'axe y-y' étant celui positionné entre dents voisines.

2. Pompe (1) suivant la revendication 1, **caractérisée en ce que** lesdits diamètres primitifs (Dm3, Dm4) du pignon (3) et de la couronne (4) sont respectivement égaux à 13 et à 18 mm.

3. Pompe (1) suivant l'une quelconque des revendications 1 ou 2, **caractérisée en ce que** l'interpénétration i est comprise entre 5 à 8 % de la valeur du diamètre primitif (Dm4) de la couronne (4).

4. Pompe (1) suivant l'une quelconque des revendications 1 à 3, **caractérisée en ce que** ledit rayon (R4) est compris entre 15 et 16 mm et **en ce que** lesdites coordonnées polaires sont telles que la distance (L4) est comprise entre 19 et 21 mm et l'angle (A4) est compris entre 45 et 50°.

5. Pompe (1) suivant l'une quelconque des revendications 1 à 4, **caractérisée en ce que** le séparateur (5) est délimité, du côté pignon (3), par une surface cylindrique interne (51) et, du côté couronne (4), par une surface cylindrique externe (52) et **en ce que** la surface cylindrique des dents déterminée par le cercle de tête du pignon (3) glisse en contact étanche le long de ladite surface cylindrique interne (51), et la surface cylindrique des dents déterminée par le cercle de tête de la couronne (4) glisse en contact étanche le long de ladite surface cylindrique externe (52).

6. Pompe (1) suivant la revendication 5, **caractérisée en ce que** la surface cylindrique interne (51) du séparateur (5) s'étend de part et d'autre de l'axe passant par les centres respectifs (C3, C4) du pignon (3) et de la couronne (4) le long d'un arc formant un angle inférieur à 180° par rapport au centre (C3), et **en ce que** la surface cylindrique externe (52) du séparateur (5) s'étend de part et d'autre dudit axe, le long d'un arc formant un angle supérieur à 180° par rapport au centre (C4).

7. Pompe (1) suivant l'une quelconque des revendications 5 ou 6, **caractérisée en ce que** les extrémités libres du séparateur (5) se rétrécissent de manière à former une arête (53) sensiblement parallèle à l'axe de rotation du pignon (3).

## Patentansprüche

1. Heizölpumpe (1), die eine Fördermenge von bis zu 40 l/h liefert und ein Gehäuse (2) umfasst, das mit mindestens einer Einlassöffnung und einer Auslassöffnung versehen ist, und ein Innenzahnrad enthält, das ein antreibendes Ritzel (3) mit Außenverzahnung, ein Hohlrad (4) mit Innenverzahnung und ein Trennelement (5) aufweist, das das Ritzel (3) und das Hohlrad (4) auseinander hält und die Abdichtung zwischen der Einlass- und der Auslassöffnung gewährleistet, wobei das Trennelement (5) halbmondförmig und symmetrisch in Bezug auf die Achse angeordnet ist, die durch die jeweiligen Mittelpunkte (C3, C4) des Ritzels (3) und des Hohlrads (4) verläuft, wobei die Zähne des Hohlrads (4) ein bogenförmiges Profil haben, das sich mit dem Fuß- (Dp4) bzw. dem Kopfkreis (Dt4) des Hohlrads (4) durch Rundungen (Rp4, Rt4) verbindet, und die Zähne des Ritzels (3) ein Profil haben, das sich mit dem der Zähne des Hohlrads (4) vereint und sich mit dem Fuß- (Dp3) bzw. dem Kopfkreis (Dt3) des Ritzels (3) durch Rundungen (Rp3, Rt3) verbindet, wobei die Pumpe (1) **dadurch gekennzeichnet ist, dass** das Ritzel (3) dreizehn Zähne aufweist, die gleichmäßig entlang eines Teilkreisdurchmessers (Dm3) verteilt sind, dass das Hohlrad (4) achtzehn Zähne aufweist, die gleichmäßig entlang eines Teilkreisdurchmessers (Dm4) verteilt sind, und dass das bogenförmige Profil jedes Zahns des Hohlrads (4) durch einen Radius (R4) und einen Mittelpunkt (Cp4) definiert ist, der in Bezug auf den Mittelpunkt (C4) des Hohlrads (4) und die Symmetrieachsen x-x', y-y' des letzteren mit den folgenden Polarkoordinaten positioniert ist: Abstand (L4), Winkel (A), Radius (R4), der zwischen dem 0,66-fachen und dem 1-fachen Wert des Teilungsdurchmessers (Dm4) des Hohlrads (4) beträgt, und wobei die Polarkoordinaten derart sind, dass der Abstand (L4) zwischen dem 1-fachen und dem 1,33-fachen Wert des Teilkreisdurchmessers (Dm4) des Hohlrads (4) beträgt und dass der Winkel (A4) zwischen 40 und 55° in Bezug auf die Achse y-y' beträgt, die zwischen den benachbarten Zähnen liegt.

2. Pumpe (1) nach Anspruch 1, **dadurch gekennzeichnet, dass** die Teilungsdurchmesser (Dm3, Dm4) des Ritzels (3) und des Hohlrads (4) gleich 13 bzw. 18 mm sind.

3. Pumpe (1) nach einem der Ansprüche 1 oder 2, **dadurch gekennzeichnet, dass** die gegenseitige Durchdringung i zwischen 5 und 8 % des Wertes des Teilungsdurchmessers (Dm4) des Hohlrads (4) beträgt.

4. Pumpe (1) nach einem der Ansprüche 1 bis 3, **dadurch gekennzeichnet, dass** der Radius (R4) zwischen 15 und 16 mm beträgt und dass die Polarkoordinaten derart sind, dass der Abstand (L4) zwischen 19 und 21 mm beträgt und der Winkel (A4) zwischen 45 und 50° beträgt.

5. Pumpe (1) nach einem der Ansprüche 1 bis 4, **dadurch gekennzeichnet, dass** das Trennelement (5) von der Seite des Ritzels (3) durch eine zylindrische Innenfläche (51) und von der Seite des Hohlrads (4) durch eine zylindrische Außenfläche (52) begrenzt ist und dass die zylindrische Fläche der Zähne, die durch den Kopfkreis des Ritzels (3) bestimmt wird, in abdichtendem Kontakt entlang der zylindrischen Innenfläche (51) gleitet und die zylindrische Fläche der Zähne, die durch den Kopfkreis des Hohlrads (4) bestimmt wird, in abdichtendem Kontakt entlang der zylindrischen Außenfläche (52) gleitet.

6. Pumpe (1) nach Anspruch 5, **dadurch gekennzeichnet, dass** sich die zylindrische Innenfläche (51) des Trennelements (5) auf beiden Seiten der Achse, die durch die jeweiligen Mittelpunkte (C3, C4) des Ritzels (3) und des Hohlrads (4) verläuft, entlang eines Bogens erstreckt, der einen Winkel von weniger als 180° in Bezug auf den Mittelpunkt (C3) bildet, und dass sich die zylindrische Außenfläche (52) des Trennelements (5) auf beiden Seiten der Achse entlang eines Bogens erstreckt, der einen Winkel von mehr als 180° in Bezug auf den Mittelpunkt (C4) bildet.

7. Pumpe (1) nach einem der Ansprüche 5 oder 6, **dadurch gekennzeichnet, dass** die freien Enden des Trennelements (5) sich derart verjüngt, dass eine Kante (53) gebildet wird, die im Wesentlichen parallel zur Drehachse des Ritzels (3) verläuft.

## Claims

1. A fuel pump (1) adapted to provide a flow rate up to 40 l/h and comprising a casing (2) provided with at least one intake orifice and one discharge orifice, and containing an internal gear including a driving pinion (3) with an external gearing, a ring gear (4) with an internal gearing and a separator (5) holding the pinion (3) and the ring gear (4) apart from one another and ensuring sealing between said intake and discharge orifices, the separator (5) having a crescent-like shape and arranged symmetrically with respect to the axis passing through the respective centres (C3, C4) of the pinion (3) and of the ring gear (4), the teeth of the ring gear (4) having an arcuate profile connecting the root (Dp4) and head (Dt4) circles of said ring gear (4) respectively by fillets (Rp4, Rt4), and the teeth of the pinion (3) having a profile matching with that of the teeth of the ring gear (4) connecting the root (Dp3) and head (Dt3) circles of said pinion (3) respectively by fillets (Rp3, Rt3), said pump (1) being **characterised in that** the pinion (3) includes thirteen teeth evenly distributed along a pitch diameter (Dm3), **in that** the ring gear (4) includes eighteen teeth evenly distributed along a pitch diameter (Dm4) and **in that** the arcuate profile of each tooth of the ring gear (4) is defined by a radius (R4) and a centre (Cp4) positioned, with respect to the centre (C4) of said ring gear (4) and to the axes x-x', y-y' of symmetry of the latter, with the following polar coordinates: distance (L4), angle (A), said radius (R4) being comprised between 0.66 and 1 times the value of the pitch diameter (Dm4) of the ring gear (4) and said polar coordinates being such that the distance (L4) is comprised between 1 and 1,33 times the value of the pitch diameter (Dm4) of the ring gear (4) and that the angle (A4) is comprised between 40 and 55° with respect to the axis y-y' being that one positioned between neighbouring teeth.

2. The pump (1) according to claim 1, **characterised in that** said pitch diameters (Dm3, Dm4) of the pinion (3) and of the ring gear (4) are respectively equal to 13 and 18 mm.

3. The pump (1) according to any one of claims 1 or 2, **characterised in that** the interpenetration i is comprised between 5 and 8% of the value of the pitch diameter (Dm4) of the ring gear (4).

4. The pump (1) according to any one of claims 1 to 3, **characterised in that** said radius (R4) is comprised between 15 and 16 mm and **in that** said polar coordinates are such that the distance (L4) is comprised between 19 and 21 mm and the angle (A4) is comprised between 45 and 50°.

5. The pump (1) according to any one of claims 1 to 4, **characterised in that** the separator (5) is delimited, on the pinion (3) side, by an inner cylindrical surface (51) and, on the ring gear (4) side, by an outer cylindrical surface (52) and **in that** the cylindrical surface of the teeth determined by the head circle of the pinion (3) slips in tight contact along said inner cylindrical surface (51), and the cylindrical surface of the teeth determined by the head circle of the ring gear (4) slips in tight contact along said outer cylindrical surface (52).

6. The pump (1) according to claim 5, **characterised in that** the inner cylindrical surface (51) of the separator (5) extends on either side of the axis passing through the respective centres (C3, C4) of the pinion (3) and of the ring gear (4) along an arc forming an angle smaller than 180° with respect to the centre (C3), and **in that** the outer cylindrical surface (52) of the separator (5) extends on either side of said axis, along an arc forming an angle larger than 180° with respect to the centre (C4).

7. The pump (1) according to any one of claims 5 or 6, **characterised in that** the free ends of the separator (5) narrow so as to form a ridge (53) substantially parallel to the axis of rotation of the pinion (3).
